# EUROPÄISCHE PATENTSCHRIFT

(11) **EP 2 621 443 B1**
(45) Veröffentlichungstag und Bekanntmachung des Hinweises auf die Patenterteilung: **15.04.2015**
(21) Anmeldenummer: 11758216.3
(22) Anmeldetag: 21.09.2011
(51) Int. Cl.: A61G 5/10

(54) **SITZANORDNUNG, Z. B. ROLLSTUHL, MIT DYNAMISCHER SITZSCHALE**
SEAT ARRANGEMENT, E.G. WHEELCHAIR, WITH DYNAMIC SEAT PAN
ENSEMBLE SIÈGE, PAR EXEMPLE FAUTEUIL ROULANT, À BAQUET D'ASSISE DYNAMIQUE

(30) Priorität: 28.09.2010 DE 102010037808
(43) Veröffentlichungstag der Anmeldung: 07.08.2013
(73) Patentinhaber: Interco Gesellschaft für die Planung und den Vertrieb von Reha Hilfen mbH, 53783 Eitorf (DE)
(72) Erfinder: MARKWALD, Michael, 53783 Eitorf (DE)
(74) Vertreter: Patentanwälte Freischem
(86) Internationale Anmeldenummer: PCT/EP2011/066431
(87) Internationale Veröffentlichungsnummer: WO 2012/041748

(56) Entgegenhaltungen:
- WO-A1-90/00042
- WO-A1-2010/056193
- GB-A- 2 158 350

## Beschreibung

Die Erfindung betrifft eine Sitzanordnung für körperbehinderte Personen, insbesondere einen Rollstuhl oder Kinderwagen, mit einem Rahmen, der zwei zueinander parallele Holme aufweist, und einer auf dem Rahmen angeordneten Sitzfläche, welche in Richtung der Holme verschiebbar und verschwenkbar an dem Rahmen befestigt ist.

Eine derartige verfahrbare Sitzanordnung geht aus dem europäischen Patent EP 0 911 008 B1 der Anmelderin hervor. Der hier beschriebene Rollstuhl bzw. die hier beschriebene Sitzanordnung dient insbesondere der Aufnahme von Patienten, die unter spastischen Krämpfen leiden. Bei diesen Patienten werden unkontrolliert Impulse an die Muskulatur abgegeben, die zu einer krampfartigen Muskelanspannung führen, welche im Allgemeinen eine Körperstreckung bewirkt. Das heißt, die sitzende Person betätigt ungewollt ihre Muskeln derart, dass die Hüftgelenke und Kniegelenke durchgedrückt werden. Um zu vermeiden, dass der Patient aus der Sitzschale der Sitzanordnung herausfällt, ist er in der Regel mit Befestigungsmitteln, die zum Beispiel einen Beckengurt oder Beckenbügel umfassen, an der Sitzschale fixiert. Bei herkömmlichen Rollstühlen mit starrem Sitz oder arretierter, verstellbarer Sitzschale, in der der Patient fixiert ist, wirken die Muskelkräfte des Patienten bei einem spastischen Anfall gegen die starre oder arretierte Sitzschale, welche die Gelenke des Patienten in der abgewinkelten Position hält und den Patient in seiner Sitzposition fixiert. Dies führt zum einen dazu, dass die Muskelanspannungen nicht zu einer Körperstreckung führen können und die Muskeln und Bänder der Patienten stark mechanisch beansprucht werden. Weiterhin wird die volle Muskelkraft in die Befestigungsmittel und in die Sitzschale eingeleitet, so dass auch hier eine erhebliche mechanische Beanspruchung erfolgt. Die in der EP 0 911 008 B1 beschriebene Anordnung löst diese Probleme, indem sie vorschlägt, dass Sitzfläche und Rückenlehne frei verschwenkbar miteinander verbunden sind, wobei eine Spannvorrichtung vorgesehen ist, welche eine die Sitzfläche und die Rückenlehne in der abgeknickten Sitzposition zueinander haltende Spannkraft erzeugt, und dass die Fußstütze frei verschwenkbar an der Sitzfläche angelenkt ist, wobei eine Spannvorrichtung vorgesehen ist, welche eine die Fußstütze in der abgeknickten Sitzposition zu der Sitzfläche haltende Spannkraft erzeugt. Konkret wird unterhalb der Sitzfläche eine Linearführung an dem Rahmen des Fahrgestells des Rollstuhls befestigt. An dem verschiebbaren Bauteil der Linearführung ist die Sitzfläche schwenkbar angelenkt.

Andere Hersteller haben diese Innovation aufgegriffen, wie z.B. aus der Druckschrift EP 1 743 612 B1 hervorgeht. Hier wird die Lagerung unterhalb der Sitzfläche dadurch bewirkt, dass das von der Rückenlehne abgewandte Ende der Sitzfläche linear verschiebbar auf einer Auflage aufliegt, so dass dieses Ende auf dem Auflager schwenkbar ist.

Die JP2010-69283 A beschreibt einen mehrachsigen Roboterarm, der eine Sitzfläche trägt und auf einem verfahrbaren Rahmen angeordnet ist, zum Rahmen selbst aber nicht verschiebbar ist. Weitere Tragrahmen für Sitzflächen sind aus den Druckschriften WO 90/00042, US 4 544 200, GB 2 272 633 A und

US 2009/0218784 A1 bekannt. Hier werden verschiedene Linearführungen und Schwenkverbindungen zur Befestigung einer Sitzfläche an einem Rahmen beschrieben.

Aufgabe der vorliegenden Erfindung ist es, einen Rollstuhl oder eine ähnliche Sitzanordnung für körperbehinderte Personen zu schaffen, bei denen die Linearführung und schwenkbare Anlenkung bei einfachem Aufbau mit hoher Stabilität und Zuverlässigkeit ausgebildet ist.

Diese Aufgabe wird erfindungsgemäß durch die Gesamtheit der Merkmale des Patentanspruchs 1 gelöst. Die Sitzanordnung umfasst eine Befestigungseinheit, welche die Sitzfläche verschiebbar und verschwenkbar an mindestens einem der Holme befestigt, wobei die Befestigungseinheit mindestens ein Lager aufweist, das von einem der Holme durchragt wird und in Längsrichtung des Holms verschiebbar ist, wobei die Befestigungseinheit ein verschwenkbares Kopplungselement zum Befestigen der Sitzfläche aufweist, wobei das Kopplungselement sich zwischen den zwei Holmen befindet.

Bei den bisherigen Rollstühlen waren zwischen den Holmen Tragelemente für eine Linearführung angeordnet, deren verschiebbares Bauteil die Sitzfläche verschwenkbar hält. Die vorliegende Erfindung schlägt nun vor, die Holme des Rahmens selbst zur Befestigung der Sitzfläche zu verwenden. Durch Verwendung der stabilen und belastbaren Holme des Rahmens zur verschiebbaren Befestigung der Sitzfläche kann auf eine separate Linearführung mit der erforderlichen Festigkeit verzichtet werden. Die Konstruktion wird einfacher und kostengünstiger. Durch die Reduzierung der Teilezahl wird auch Wartungsaufwand und Fehleranfälligkeit reduziert.

In der Praxis kann die Befestigungseinheit verschiebbar an mindestens einem Holm befestigt sein und ein verschwenkbares Kopplungselement zum Befestigen der Sitzfläche aufweisen. Sinnvollerweise ist die Befestigungseinheit an beiden zueinander parallelen Holmen verschiebbar befestigt und das Kopplungselement befindet sich zwischen den zwei Holmen. Auf diese Weise erhält man eine optimale Stabilität der Schiebeführung der Befestigungseinheit.

Die Schiebebewegung der Befestigungseinheit ist durch mindestens einen Anschlag begrenzt und mindestens eine Vorspannfeder drückt die Befestigungseinheit gegen den Anschlag. Der Anschlag, gegen den die Vorspannfeder wirkt, sollte die Bewegung der Sitzfläche in die abgeknickte Sitzposition begrenzen, so dass die Vorspannfeder die Bewegung der Sitzfläche in diese abgeknickte Sitzposition bewirkt. Vorzugsweise ist auch ein zweiter Anschlag vorgesehen, der die Verschiebung der Sitzfläche in die Streckposition begrenzt.

In der Praxis kann die Schwenkbewegung des Kopplungselements durch mindestens einen Drehanschlag begrenzt sein, wobei mindestens eine Rückstellfeder eine Anlage gegen den Drehanschlag bewirkt. Auch dieser Anschlag sollte die Drehbewegung in Richtung der abgewinkelten Sitzposition der Sitzschale begrenzen, so dass auch die Rückstellfeder die Sitzschale in die abgewinkelte Sitzposition bewegt. Auch hier ist es sinnvoll einen zweiten Drehanschlag vorzusehen, der die Öffnungsbewegung der Sitzschale in die gestreckte Position begrenzt.

In der Praxis kann die Befestigungseinheit zwei gegenüberliegende Enden aufweisen, wobei an jedem Ende ein verschiebbares Lager mit einer Lagerbuchse angeordnet ist, die von einem Holm durchragt wird. Die Befestigungseinheit ist folglich als Querstrebe mit zwei Lagerbuchsen an ihren Enden aufgebaut, welche in Längsrichtung der Holme des Rollstuhlrahmens verschiebbar sind. Dieser Aufbau ist einfach und kostengünstig und gleichzeitig äußerst stabil.

In der Praxis kann die Vorspannfeder eine gegen das verschiebbare Lager drückende Schraubenfeder sein. Die Vorspannfeder kann den Holm umgeben. Zur Montage dieser Linearlageranordnung kann der Holm mit einem Endstück versehen sein, das lösbar an dem Ende des Holms befestigt ist. Vor dem Befestigen des Endstücks kann das verschiebbare Lager und die Vorspannfeder auf den Holm geschoben werden. Ein Ende der Vorspannfeder kann gegen das Endstück anliegen. Das zweite Ende der Vorspannfeder kann gegen das verschiebbare Lager anliegen und dieses gegen den Anschlag drücken, der die abgewinkelte Sitzposition der Sitzschale definiert.

In der Praxis kann die Befestigungseinheit mindestens ein Schwenklager aufweisen, welches aus zwei zueinander drehbaren Lagerteilen besteht. Die Lagerteile können in dem aneinander befestigten Zustand ein geschlossenes Gehäuse bilden, wobei die zwei Gehäusehälften zueinander verdrehbar sind. In der Praxis können die Lagerteile folglich einen Hohlraum umschließen. In dem Hohlraum kann die Rückstellfeder eingefügt sein.

In der Praxis kann das eine Lagerteil des Schwenklagers an einem verschiebbaren Lager befestigt sein. Wenn die Befestigungseinheit zwei verschiebbare Lager an ihren Enden aufweist, schließen sich an die zwei Lager zwei Schwenklager der beschriebenen Art an. Zwischen den zwei Schwenklagern kann mittig das Kopplungselement angeordnet sein. Das Kopplungselement befindet sich dann folglich in der Mitte zwischen den zwei Längsholmen.

Unter Bezugnahme auf die beigefügten Zeichnungen wird nachfolgend eine Ausführungsform der Erfindung näher beschrieben.
Fig. 1 zeigt eine als Rollstuhl ausgebildete Ausführungsform einer Sitzanordnung nach dem Stand der Technik in Seitenansicht in der entlasteten Ausgangsstellung.
Fig. 2 zeigt den Rollstuhl der Fig. 1 mit gegen die Spannkraft der Spannvorrichtungen gestreckter Sitzschale und Fußstütze.
Fig.3 zeigt einen erfindungsgemäßen Rollstuhl in dreidimensionaler Ansicht ohne Polsterungen auf der Sitzschale.
Fig. 4 zeigt eine Seitenansicht des Rahmens des Rollstuhls aus Fig. 3 mit abgewinkelter Sitzschale.
Fig. 5 zeigt eine der Fig. 4 entsprechende Darstellung mit gestreckter Sitzschale.
Fig. 6 zeigt eine Befestigungseinheit des Rollstuhls aus Fig. 3 in dreidimensionaler Ansicht.
Fig. 7 zeigt die Befestigungseinheit aus Fig. 6 in Explosionsdarstellung.
Fig. 8 zeigt eine dreidimensionale Ansicht eines Holms der Befestigungseinheit.

Die Fig. 1 und 2 zeigen eine Sitzanordnung in Form eines Rollstuhls nach dem Stand der Technik. Er umfasst ein Fahrgestell 1 mit großen Hinterrädern 2 und kleinen Vorderrädern 3 jeweils an beiden Seiten des Fahrgestells 1. Der obere Teil des Fahrgestells 1 ist als doppelter, in Seitenansicht L-förmiger Rahmen 4 ausgebildet. Mehrere quer zur Darstellungsebene verlaufende Querstreben (nicht dargestellt) zwischen den beiden L-förmigen Rahmenabschnitten stabilisieren das Fahrgestell 1.

Eine Sitzschale 6 liegt auf dem L-förmigen Rahmen 4 auf. Sie besteht aus einer Sitzfläche 7 und einer Rückenlehne 8, die um eine Schwenkachse 9 schwenkbar miteinander verbunden sind. Die Schwenkachse 9 zwischen Sitzfläche 7 und Rückenlehne 8 verläuft durch den Schwenkpunkt des Hüftgelenkes.

Am vorderen Ende der Sitzfläche 7 ist in deren beiden seitlichen Wandabschnitten eine Fußstütze 10 um eine Schwenkachse 11 schwenkbar angelenkt. Die Fußstütze 10 besteht hier aus zwei zueinander parallelen Streben, von denen in den Fig. 1 und 2 in Seitenansicht jeweils nur eine sichtbar ist.

Um der aufzunehmenden Person einen bequemen Sitz zu bieten, werden auf die Sitzfläche 7 und die Rückenlehne 8 Polsterauflagen aufgebracht. Diese sind aus Gründen der Übersichtlichkeit in den Zeichnungen nicht dargestellt. Die Sitzanordnung ist zur Aufnahme einer unter spastischen Krämpfen leidenden Person vorgesehen, die durch Befestigungsmittel in der Sitzschale 6 fixiert wird. In Fig. 1 ist schematisch mit gestrichelten Linien ein Beckenhalter 13 eingezeichnet, der das Befestigungsmittel bildet.

In der Fig. 2 ist zu erkennen, dass die Sitzanordnung einer Streckbewegung der in der Sitzschale 6 aufgenommenen Person folgen kann. Die Person kann durch Muskelkraft die Fußstütze 10 nach vorne schwenken und die Rückenlehne 8 in Bezug auf die Sitzfläche 7 nach hinten schwenken. Dabei sind Spannvorrichtungen 14 und 15 vorgesehen, welche die beweglichen Teile der Sitzanordnung in die in der Fig. 1 dargestellte Sitzstellung ziehen. Die erste Spannvorrichtung 14 besteht aus einer Zugfeder, die einerseits an einem an dem L-förmigen Rahmen fixierten Aufnahmeblock 16 befestigt ist und andererseits mit der Sitzfläche 7 verbunden ist. Die Verbindung mit der Sitzfläche 7 erfolgt über eine Linearführung 17 unterhalb der Sitzfläche 7. Der untere Teil der Linearführung 17 ist an dem L-förmigen Rahmen 4 befestigt. Das vordere Ende des oberen Teils der Linearführung 17 ist schwenkbar mit der Unterseite der Sitzfläche 7 verbunden. Am hinteren Ende des oberen Teils der Linearführung 17 ist die Zugfeder 14 angelenkt. Somit zieht die Zugfeder 14 die Sitzfläche 7 in die hintere Position und damit die gesamte Sitzschale 6 in die in Fig. 1 dargestellte rechtwinklig abgewinkelte Position.

Die Spannvorrichtung 15 besteht ebenfalls aus einer Zugfeder, welche zwischen der Fußstütze 10 und dem oberen Teil der Linearführung 17 angeordnet ist. Diese Zugfeder 15 zieht die Fußstütze 10 in die hintere, abgewinkelte Position, wie sie in Fig. 1 dargestellt ist.

Die Fig. 3 zeigt einen Rollstuhl gemäß der Erfindung. Der Rollstuhl umfasst ein Fahrwerk 21 mit großen, starr gelagerten Hinterrädern 22 und zwei schwenkbar gehaltenen Vorderrädern 23, welche das Lenken des Rollstuhls ermöglichen. Die Räder 22,23 sind an einem in Seitenansicht L-förmigen Rahmen 24 befestigt. Der L-förmige Rahmen 24 dient der Aufnahme einer Sitzschale 26.

Der Rahmen 24 mit Sitzschale 26 ist in Seitenansicht in zwei verschiedenen Stellungen in den Figuren 4 und 5 dargestellt. An zwei seitlichen vertikalen Streben 33 ist ein Griff 25 angeordnet, der zum Schieben des Rollstuhls dient. Die Sitzschale 26 umfasst eine Sitzfläche 27 und eine Rückenlehne 28. Die Rückenlehne 28 ist mittels zwei Schwenkachsen 29, welche z.B. durch Niet- oder Schraubverbindungen gebildet werden, mit der Sitzfläche 27 gelenkig verbunden. Unterhalb der Sitzfläche 27 ist eine Linearführung angeordnet, die detailliert in der Fig. 6 dargestellt ist.

Die Fig. 6 zeigt die zwei zueinander parallelen, horizontalen Holme 34 des in der Seitenansicht L-förmigen Rahmens 24. Eine Spreizstrebe 39 ist zwischen den zwei horizontalen Holmen 34 des Rahmens 24 angeordnet und hält diese auf Abstand. Die vorderen Enden der Holme 34 sind ein Bestandteil der Linearführung für die Sitzfläche 27 der Sitzschale 26. In Fig. 6 ist zu erkennen, dass auf das vordere Ende jedes der Holme 34 ein Enstück 50 aufgeschraubt oder auf andere Weise befestigt ist. Das Endstück 50 hat einen größeren Durchmesser als der Holm 34. Das Endstück 50 fixiert an jedem Holm das aufgeschobene Lager 38 und eine Vorspannfeder 41, welche das Lager 38 von dem Endstück 50 weg nach hinten drückt. Jeder der Holme 34 weist einen Ringbund auf, der einen größeren Durchmesser als der Holm 34 hat und einen Anschlag 40 bildet (siehe Fig. 5). Die Vorspannfeder 41 drückt das verschiebbare Lager 38 gegen diesen Anschlag 40. Für die Verschiebung des Lagers 38 nach vorne bildet das Endstück 50 den Anschlag.

Jedes verschiebbare Lager 38 kann eine Lagerbuchse 42 aus PTFE oder einem sonstigen reibungsarmen Material aufweisen.

An jedem verschiebbaren Lager 38 ist ein Lagerteil 43 eines Schwenklagers 37 befestigt. Jedes Schwenklager umfasst ein zweites, glockenförmiges Lagerteil 44, welches drehfest mit einem Ende einer Schwenkachse 51 (siehe Fig. 7) verbunden ist. Die Schwenkachse 51 trägt ein Kopplungselement 35, an welchem die Sitzfläche 27 mittels einer schnell lösbaren Befestigungsvorrichtung befestigbar ist.

Es ist in Fig. 7 zu erkennen, dass die zwei Lagerteile 43, 44 des Schwenklagers einen inneren Hohlraum umschließen. In den inneren Hohlraum ragt ein Drehanschlag 45 des äußeren Lagerteils 43 hinein. Am inneren Lagerteil ist ein Vorsprung 46 angeordnet, der in zwei verschiedenen Drehstellungen des inneren Lagerteils 44 gegen jeweils eine Endfläche des Drehanschlags 45 des äußeren Lagerteils 43 anliegt. Eine Schenkelfeder bildet eine Rückstellfeder 47 und wirkt mit den zwei Lagerteilen 43 und 44 zusammen. Jedes äußere Lagerteil 43 weist eine Federaufnahme 48 auf, in die ein Schenkel der Schenkelfeder 47 hinein ragt. Jedes innere Lagerteil 44 weist eine Federaufnahme 49 für einen zweiten Schenkel der Schenkelfeder 47 auf. Die zwei Schenkelfedern 47 drehen die zwei Schwenklager 37 in die in der Fig. 4 oder 6 erkennbare Ausgangsposition. Der Drehanschlag 45 und der Vorsprung 46 ermöglichen ein Verschwenken des Kopplungselements 35 nach vorne, sodass sich die Vorderkante der Sitzfläche 27 absenkt und das hintere Ende der Sitzfläche 27 anhebt (vgl. Fig. 5).

Diese Konstruktion integriert die Schiebeführung und die Schwenklagerung für die Sitzfläche 27 in den Rahmen 24 des Rollstuhls. So können Bauteile eingespart und bei sehr stabiler und zuverlässiger Lagerung der Sitzfläche 27 eine kostengünstige und relativ leichte Bauweise realisiert werden.

### Bezugszeichenliste

- 1: Fahrgestell
- 2: Hinterrad
- 3: Vorderrad
- 4: L-förmiger Rahmen
- 5: waagerechte Strebe
- 6: Sitzschale
- 7: Sitzfläche
- 8: Rückenlehne
- 9: Schwenkachse
- 10: Fußstütze
- 11: Schwenkachse
- 12: Fußauflagebrett
- 13: Beckenhalter
- 14: Spannvorrichtung, Zugfeder
- 15: Spannvorrichtung, Zugfeder
- 16: Aufnahmeblock
- 17: Linearführung

- 21: Fahrgestell
- 22: Hinterrad
- 23: Vorderrad
- 24: L-förmiger Rahmen
- 25: Griff
- 26: Sitzschale
- 27: Sitzfläche
- 28: Rückenlehne
- 29: Schwenkachse
- 33: vertikale Strebe
- 34: horizontaler Holm
- 35: Kopplungselement
- 36: Befestigungseinheit
- 37: Schwenklager
- 38: verschiebbares Lager
- 39: Spreizstrebe
- 40: Anschlag
- 41: Vorspannfeder, Schraubenfeder
- 42: Lagerbuchse
- 43: Lagerteil
- 44: Lagerteil
- 45: Drehanschlag
- 46: Vorsprung
- 47: Rückstellfeder, Schenkelfeder
- 48: Federaufnahme
- 49: Federaufnahme
- 50: Endstück
- 51: Schwenkachse

## Patentansprüche

1. Sitzanordnung für körperbehinderte Personen, insbesondere Rollstuhl oder Kinderwagen, mit einem Rahmen (24), der zwei zueinander parallele Holme (34) aufweist, und einer auf dem Rahmen (24) angeordneten Sitzfläche (27), welche in Richtung der Holme (34) verschiebbar und verschwenkbar an dem Rahmen (24) befestigt ist, wobei sie eine Befestigungseinheit (36) umfasst, welche die Sitzfläche (27) verschiebbar und verschwenkbar an mindestens einem der Holme (34) befestigt, wobei die Befestigungseinheit (36) ein verschwenkbares Kopplungselement (35) zum Befestigen der Sitzfläche (27) aufweist, wobei das Kopplungselement (35) sich zwischen den zwei Holmen (34) befindet, **dadurch gekennzeichnet, dass** die Befestigungseinheit (36) mindestens ein Lager (38) aufweist, das von einem der Holme (34) durchragt wird und in Längsrichtung des Holms (34) verschiebbar ist, dass die Schiebebewegung der Befestigungseinheit (36) durch mindestens einen Anschlag (40) begrenzt ist und dass mindestens eine Vorspannfeder (41) die Befestigungseinheit (36) gegen den Anschlag (40) drückt.

2. Sitzanordnung nach Anspruch 1, **dadurch gekennzeichnet, dass** die Schwenkbewegung des Kopplungselements (35) durch mindestens einen Drehanschlag (45) begrenzt ist und dass mindestens eine Rückstellfeder (47) eine Anlage gegen den Drehanschlag (45) bewirkt.

3. Sitzanordnung nach einem der vorangehenden Ansprüche, **dadurch gekennzeichnet, dass** sie mindestens eins der folgenden Merkmale aufweist:
- die Befestigungseinheit (36) weist zwei gegenüberliegende Enden auf, wobei an jedem Ende ein verschiebbares Lager (38) mit einer Lagerbuchse (42) angeordnet ist, die von einem Holm (34) durchragt wird;
- die Vorspannfeder (41) ist eine gegen das verschiebbare Lager (38) drückende Schraubenfeder;
- die Vorspannfeder (41) umgibt den Holm (34);
- am Ende des Holms (34) ist ein Endstück (50) befestigt, gegen das ein Ende der Vorspannfeder (41) anliegt, wobei das zweite Ende der Vorspannfeder (41) gegen das verschiebbare Lager (38) anliegt.

4. Sitzanordnung nach einem der vorangehenden Ansprüche, **dadurch gekennzeichnet, dass** sie mindestens eins der folgenden Merkmale aufweist:
- die Befestigungseinheit (36) weist mindestens ein Schwenklager (37) auf, welches aus zwei zueinander drehbaren Lagerteilen (43,44) besteht;
- die Lagerteile (43,44) umschließen einen Hohlraum, in den die Rückstellfeder (47) eingefügt ist;
- das eine Lagerteil (43) des Schwenklagers (37) ist an dem verschiebbaren Lager (38) befestigt.

5. Sitzanordnung nach Anspruch 4, **dadurch gekennzeichnet, dass** das Kopplungselement (35) in der Mitte zwischen den zwei Längsholmen (34) angeordnet ist.

## Claims

1. Seat arrangement for disabled persons, in particular wheelchair or pushchair, with a frame (24), which has two rails (34) parallel to one another, and a seat surface (27) arranged on the frame (24), which seat surface (27) is fastened displaceably in the direction of the rails (34) and pivotably on the frame (24), wherein it comprises a fastening unit (36) which fastens the seat surface (27) displaceably and pivotably on at least one of the rails (34), wherein the fastening unit (36) has a pivotable coupling element (35) for fastening the seat surface (27), wherein the coupling element (35) is located between the two rails (34), **characterised in that** the fastening unit (36) has at least one bearing (38) through which one of the rails (34) protrudes and which is displaceable in the longitudinal direction of the rail (34), that the displacement movement of the fastening unit (36) is delimited by at least one stop (40) and that at least one bias spring (41) pushes the fastening unit (36) against the stop (40).

2. Seat arrangement according to Claim 1, **characterised in that** the pivoting movement of the coupling element (35) is delimited by at least one rotary stop (45) and that at least one return spring (47) brings about a bearing against the rotary stop (45).

3. Seat arrangement according to any one of the preceding claims, **characterised in that** it has at least one of the following features:
- the fastening unit (36) has two opposing ends, a displaceable bearing (38) with a bearing bush (42) being arranged at each end, through which bearing bush (42) a rail (34) protrudes;
- the bias spring (41) is a helical spring which presses against the displaceable bearing (38);
- the bias spring (41) surrounds the rail (34);
- an end piece (50) is fastened at the end of the rail (34), against which end piece (50) one end of the bias spring (41) bears, wherein the second end of the bias spring (41) bears against the displaceable bearing (38).

4. Seat arrangement according to any one of the preceding claims, **characterised in that** it has at least one of the following features:
- the fastening unit (36) has at least one pivot bearing (37) which comprises two bearing parts (43, 44) which are rotatable with respect to one another;
- the bearing parts (43, 44) enclose a cavity into which the return spring (47) is inserted;
- the one bearing part (43) of the pivot bearing (37) is fastened on the displaceable bearing (38).

5. Seat arrangement according to Claim 4, **characterised in that** the coupling element (35) is arranged in the centre between the two longitudinal rails (34).

## Revendications

1. Ensemble siège pour personnes handicapées, en particulier fauteuil roulant ou poussette pour enfant, qui comporte un cadre (24) présentant deux longerons (34) parallèles, et une assise (27) placée sur le cadre (24), laquelle est fixée sur le cadre (24) de manière à pouvoir coulisser dans la direction des longerons (34), et à pouvoir pivoter, l'ensemble siège comportant une unité de fixation (36), laquelle fixe l'assise (27) de manière coulissante et pivotante à au moins un des longerons (34), ladite unité de fixation (36) comportant un élément d'accouplement pivotant (35) pour fixer l'assise (27), l'élément d'accouplement (35) se trouvant entre les deux longerons (34), **caractérisé en ce que** l'unité de fixation (36) comporte au moins un palier (38) qui est traversé par un des longerons (34) et peut coulisser dans la direction longitudinale du longeron (34), **en ce que** le mouvement de coulissement de l'unité de fixation (36) est limité par au moins une butée (40), et **en ce qu'**au moins un ressort de précontrainte (41) pousse l'unité de fixation (36) contre la butée (40).

2. Ensemble siège selon la revendication 1, **caractérisé en ce que** le mouvement de pivotement de l'élément d'accouplement (35) est limité par au moins une butée de rotation (45), et **en ce qu'**au moins un ressort de rappel (47) entraîne une installation contre la butée de rotation (45).

3. Ensemble siège selon l'une des revendications précédentes, **caractérisé en ce qu'**il comporte au moins une des caractéristiques suivantes :
- l'unité de fixation (36) présente deux extrémités opposées, un palier coulissant (38) étant agencé à chaque extrémité et étant muni d'un coussinet de palier (42) qui est traversé par un longeron (34) ;
- le ressort de précontrainte (41) est un ressort hélicoïdal poussant contre le palier coulissant (38) ;
- le ressort de précontrainte (41) entoure le longeron (34) ;
- à l'extrémité du longeron (34) est fixée une pièce d'extrémité (50), contre laquelle est disposée une extrémité du ressort de précontrainte (41), la seconde extrémité du ressort de précontrainte (41) étant disposée contre le palier coulissant (38).

4. Ensemble siège selon l'une des revendications précédentes, **caractérisé en ce qu'**il comporte au moins une des caractéristiques suivantes :
- l'unité de fixation (36) présente au moins un palier de pivotement (37), qui se compose d'au moins deux parties de palier (43, 44) rotatives l'une par rapport à l'autre ;
- les parties de palier (43, 44) entourent une cavité, dans laquelle est inséré le ressort de rappel (47) ;
- une partie de palier (43) du palier de pivotement (37) est fixée au palier coulissant (38).

5. Ensemble siège selon la revendication 4, **caractérisé en ce que** l'élément d'accouplement (35) est agencé au milieu entre les deux longerons (34).
